# EUROPÄISCHE PATENTSCHRIFT

(11) **EP 0 997 523 B1**
(45) Veröffentlichungstag und Bekanntmachung des Hinweises auf die Patenterteilung: **04.12.2002**
(21) Anmeldenummer: 99121341.4
(22) Anmeldetag: 26.10.1999
(51) Int. Cl.: C11D 3/36, D06L 3/02, C11D 3/39

(54) **Wässrige Lösungen von Phosphonsäuren**
Aqueous solutions of phosphonic acids
Solutions aqueuses d'acides phosphoniques

(30) Priorität: 27.10.1998 DE 19849379
(43) Veröffentlichungstag der Anmeldung: 03.05.2000
(73) Patentinhaber: CHT R. BEITLICH GmbH, 72072 Tübingen (DE)
(72) Erfinder: Bachus, Herbert, Dr., 72379 Hechingen (DE)
(74) Vertreter: Jönsson, Hans-Peter, Dr.Dipl.-Chem.

(56) Entgegenhaltungen:
- EP-A- 0 009 839
- EP-A- 0 125 766
- EP-A- 0 369 711
- EP-A- 0 700 874
- WO-A-96/02624
- DE-A- 19 528 843

## Beschreibung

Gegenstand der Erfindung sind wäßrige Lösungen von Phosphonsäuren und/oder deren Salzen sowie insbesondere deren Verwendung als Komplexbildner zur Behandlung von cellulosehaltigen Fasermaterialien, die in Entmineralisierungsprozessen und zur Stabilisierung von peroxidhaltigen Bleichlösungen eingesetzt werden.

Bei der Veredlung von cellulosischem Fasermaterial werden Komplexbildner eingesetzt, die störende Metallionen während einer Behandlung entfernen oder so maskieren, daß die Beeinträchtigung des Prozesses während der Behandlung verringert wird.

Stand der Technik ist der Einsatz von Komplexbildnern in Entmineralisierungsstufen bei der Vorbehandlung von Baumwolle oder Zellstoffen, die später meist mit Peroxid gebleicht werden sollen. Eingesetzt werden hierzu Aminocarbonsäuren wie NTA, EDTA, DTPA und die analogen Phosphonsäuren ATMP, EDTMP und DTPMP. Für den besonders umweltentlastenden TCF-Zellstoff (total chlorine free) werden große Mengen EDTA oder DTPA in Komplexbildnerstufen vor nachfolgenden Peroxidbleichen benötigt - siehe Pulp bleaching von C.W. Dence und D. W. Reeve, Tappi Press, Atlanta 1996, S. 424-426.

In Peroxidbleichstufen selbst werden Komplexbildner ebenfalls eingesetzt, wobei in textilen Bleichprozessen vorwiegend DTPMP und in der Bleiche von nicht aufgeschlossenen Holzstoffen DTPA verwendet wird (ebd., S. 426-428). Die beschriebenen Einsatzkonzentration betragen 0,1 - 0,2 Gew.-%, bezogen auf den jeweiligen wasserfreien Komplexbildner.

In Bleichen von Kraftzellstoffen ist es heute industriell unüblich, überhaupt Komplexbildner direkt in der Peroxidstufe einzusetzen, da die Kosten-/Nutzenrelation negativ eingeschätzt wird. Die Instabilität von Wasserstoffperoxid soll bei hohen Temperaturen eine Bleiche nicht sinnvoll erscheinen lassen. Etwa 20% Restperoxid werden in einer Bleichstufe als günstig angesehen, ebd., S. 419. Weitere Entwicklungen werden bei der Stabilisierung von Peroxid als nötig erachtet, ebd., S. 414. Süss, Nimmerfroh und Kronis beschreiben in "The naked truth on hot peroxide bleaching", Pulp and Paper Canada, 99:4 (1998) S. 63-66, daß nach einer Stunde bei 110°C nur noch 1,5% Restperoxid vorhanden sind: 98,5% Peroxid waren bereits zerfallen. Selbst nach 1 Stunde bei 90°C wurden nur noch 6,5% Restperoxid gemessen. Daraus wird abgeleitet, daß Temperaturen von 75 - 85°C in Peroxidstufen zu bevorzugen sind. Komplexbildner zur Stabilisierung wurden nicht eingesetzt.

Aus ökologischer Sicht werden Aminocarbonsäuren ungünstig beurteilt. Mit Ausnahme der technisch wenig wirksamen NTA sind EDTA und DTPA nicht biologisch abbaubar und werden in Kläranlagen auch nicht durch Adsorption eliminiert. Da alle Aminocarbonsäuren im Verdacht stehen, toxische Schwermetalle zu remobilisieren - SCHÖBERL und HUBER, Tenside Surfactants Detergents 25 2 (1988) 105-106- werden sie in Oberflächengewässern, die zur Trinkwassergewinnung verwendet werden, kontrolliert. Höchstmengenbeschränkungen für NTA in Haushaltswaschmitteln bis zu restriktiven Verboten jeglichen Einsatzes von EDTA oder DTPA greifen bereits heute bei Textilveredlung, Holz- und Zellstoffindustrie je nach nationalen und regionalen Gesetzen und Verordnungen.

Phosphonate, die bei der Gefahr der Remobilisierung von Schwermetallen besser beurteilt werden, siehe GLEDHILL und FEIJTEL, The Handbook of Environmental Chemistry, Vol 3, Part F, S. 261-285 (1992), werden auch als nicht unbedenklich eingestuft, da sie ebenfalls nicht biologisch abbaubar und nach OECD 302B Untersuchungen nur unzureichend durch Adsoption eliminierbar sind. Da Phosphorgehalte im Abwasser, ob Textilbetrieb oder Zellstoffwerk, strengen Limits unterliegen können, ist jede Verbesserung dieser Eliminationsdaten von großem Interesse.

In DE 195 28 843 A1 werden Mischungen von Phosphonsäuren und Hydroxicarbonsäuren beschrieben, die bessere Eigenschaften als reine Phosphonsäuren in der Zellstoffbleiche aufweisen sollen, allerdings betragen die nötigen Einsatzkonzentrationen dieser Mischungen bis zu 0,5 Gew.-% Wirksubstanz und entsprechend mehr eines flüssigen Produktes. Aus wirtschaftlichen Gründen wären jedoch Einsatzmengen von maximal 0,1% eines flüssigen Produktes wünschenswert.

EP 0 125 766 A1 beschreibt Phosphonsäuren der allgemeinen Formel I

H₂PO₃CH₂-[N(CH₂PO₃H₂)-CH₂-CH₂]ₙ-N(CH₂-PO₃H₂)₂

mit n = 1 bis 5 und insbesondere 2 (Diethylentriaminpentamethylenphosphonsäure, DTPMP) und dessen (n = 2) lagerstabile flüssige Einstellung durch partielle Neutralisation der metastabilen freien Säure aus der Synthese. n beschreibt hier die Zahl der Ethylengruppen. Produkte mit n=0 (ATMP), n=1 (EDTMP) und n=2 (DTPMP) werden als Chemikalie kommerziell vertrieben.

US-A-3,738,937 beschreibt Phosphonsäuren der allgemeinen Formel l, deren Charakteristik die Anwesenheit wenigstens einer Hexylengruppe ist. Es wird unter anderem mit Vergleichsversuchen dokumentiert, daß andere Phosphonsäuren keine oberflächenaktive Eigenschaften haben und nicht zu Korrosionsschutzzwecken geeignet sind. Auch wird das Löslichkeitsverhalten anderer Phosphonsäuren kritisiert.

In einer Broschüre von Albright & Wilson, "Briquest Phosphonates", ist auf Seite 11 mit Briquest® 8106 eine Pentaethylenhexamin-octakis(methylenphosphonsäure) als 25 Gew.-%ige neutralisierter Typ erwähnt [PPPMP(5)], der jedoch keine weiteren Eigenschaften zugewiesen werden. Vielmehr wird in derselben Broschüre auf S. 18 darauf hingewiesen, daß in der textilen Bleiche und in der Bleiche von Holzstoffen DTPMP die effektivste Phosphonsäure darstellt.

Daneben besitzen 25 Gew.-%ige Lösungen von Phosphonsäuren für technische Einsatzzwecke den Nachteil, daß aus wirtschaftlichen Gründen höhere Konzentrationen des Wirksubstanzanteils, bezogen auf freie Säure, zu bevorzugen sind. Bei Synthesebedingungen, wobei neben dem Amin die stöchiometrischen Mengen an phosphoriger Säure, Formalinlösung mit 37 Gew.-%igem Formaldehydgehalt und 30 bis 36 Gew.-%iger Salzsäure durchgeführt werden, ergeben sich freie Phosphonsäuren mit 45 bis 55 Gew.-% Wirksubstanzgehalt, je nachdem, ob nach Ende der Reaktionsführung zur Reduktion des Chlorid- und Formaldehydgehaltes sowie zur besseren Umsetzungsgrad noch destilliert wird.

Während eine DTPMP in diesem Zustand belassen eine metastabile Lösung darstellt, die Wochen oder gar Monate stabil bleiben kann, fällt das nächste Homologe, TTHMP, bereits beim Abkühlen aus.

Aufgabe der Erfindung ist es, wäßrige Lösungen von Phosphonsäuren und/oder deren Salze herzustellen, die bei einem Wirkstoffgehalt von wenigstens 25 Gew.- %, bezogen auf freie Phosphonsäure oder den Komplexbildneranteil wenigstens 6 Monate bei Raumtemperatur lagerstabile Flüssigkeiten darstellen. Darüber hinaus ist die Aufgabe der Erfindung die Bereitstellung eines neuen, wirksamen und umweltentlastenden Verfahrens zur Entmineralisierung von Cellulose enthaltendem Fasermaterial sowie zur Stabilisierung von wasserstoffperoxidhaltigen Bleichlösungen für native textile Fasermaterialien und Kraftzellstoffen.

Überraschenderweise gelang die Lösung der gestellten Aufgabe durch Verwendung von höhermolekularen Phosphonsäuren. Der Syntheseweg ist analog dem Stand der Technik für Aminophosphonsäuren.

Gegenstand der Erfindung ist in einer ersten Ausführungsform ist eine wäßrige Lösung, enthaltend Salze von Phosphonsäuren PPPMP(n) der allgemeinen Formel I

H₂PO₃CH₂-[N(CH₂PO₃H₂)-CH₂-CH₂]ₙ-N(CH₂-PO₃H₂)₂

mit n = 3, 4 und/oder 5 mit einem Wirkstoffgehalt, bezogen auf freie Phosphonsäure von wenigstens 25 Gew.-%, erhältlich durch partielle Neutralisation wenigstens einer Phosphonsäuregruppe pro Molekül.

Eine weitere Ausführungsform der vorliegenden Erfindung besteht in einer wäßrigen Lösung, enthaltend Gemische von freien Phosphonsäuren der allgemeinen Formel I und der allgemeinen Formel II

H₂PO₃CH₂-[N(CH₂PO₃H₂)-CH₂-CH₂]ₙ-N(CH₂-PO₃H₂)₂ (I)

H₂PO₃CH₂-[N(CH₂PO₃H₂)-CH₂-CH₂]_{n'}-N(CH₂-PO₃H₂)₂ (II)

mit einem Wirkstoffgehalt, bezogen auf freie Phosphonsäure von wenigsten 25 Gew.-%, mit n und n' = 1, 2, 3, 4 und/oder 5 umfassend wenigstens zwei Phosphonsäuren der Formel I mit n ≠ n' mit einem Wirkstoffgehalt, bezogen auf den Komplexbildneranteil von wenigstens 25 Gew.-%.

Es wurde überraschenderweise gefunden, daß bereits eine Teilneutralisation diese Kristallisation vollständig inhibiert. Dadurch wird es möglich, lagerstabile wäßrige Lösungen von PPPMP(n>2) herzustellen, die einen Wirksubstanzgehalt beispielsweise von 30 bis 50 Gew.-% besitzen.

Eine alternative Möglichkeit der Stabilisierung wurde überraschenderweise durch ein Gemisch der freien Säuren, beispielsweise TTHMP mit DTPMP zur Verfügung gestellt. Eine Mischung aus TTHMP (45 Gew.-%ige freie Säure, hergestellt nach Beispiel 1 ohne Neutralisation mit DTPMP (45 Gew.-%ige freie Säure, entsprechend hergestellt) ist bei Mischungsanteilen 5:5, 4:6, 3:7 und 2:8 ohne weitere Zusätze sowohl bei 25°C als auch 3°C auch nach 6 Monaten noch lagerstabil.

Besonders bevorzugt im Sinne der vorliegenden Erfindung sind wäßrige Lösungen der genannten Phosphonsäuren oder deren Salze der allgemeinen Formel I bei denen n = 3 oder 4 ist. Mit Hilfe der vorliegenden Erfindung ist es möglich, beispielsweise wäßrige Lösungen der genannten Phosphonsäure und/oder deren Salze mit einem Wirkstoffgehalt von wenigstens 30 Gew.-%, insbesondere 40 Gew.-% mit der gewünschten Lagerstabilität herzustellen.

Wenn die genannten teilneutralisierten oder freien Phosphonsäuren als Komplexbildner eingesetzt werden, ist es im Sinne der vorliegenden Erfindung besonders bevorzugt, diese in einer Menge von 0,002 bis 0,20 Gew.-%, insbesondere in einer Menge von 0,005 bis 0,05 Gew.-%, bezogen auf Wirksubstanz freier Säuren und die trockene Faserstoffmenge einzusetzen.

In den erfindungsgemäßen Peroxidbleichen wird für den Fall, daß Wasserstoffperoxid als Peroxid-Verwendung eingesetzt, dieses vorzugsweise in einer Menge von 0,1 bis 15 Gew.-%, insbesondere von 0,2 bis 5 Gew.-%, bezogen auf die trockene Faserstoffmenge eingesetzt.

Besonders bevorzugt wird die Bleiche bei einem pH-Wert im Bereich von 7 bis 14, insbesondere im Bereich von 9 bis 13 durchgeführt. Die Temperatur kann dabei beispielsweise im Bereich von 20 bis 140 °C, insbesondere 70 bis 120 °C eingestellt werden. Gegebenenfalls ist es auch möglich, der Suspension Magnesiumsalze zuzugeben, wobei die Menge an Magnesium um bis zu 0,5 Gew.-%, insbesondere 0,01 bis 0,2 Gew.-% erhöht wird. Auch ist die Anwesenheit von Peroxidaktivatoren im Sinne der vorliegenden Erfindung geeignet.

Eine weitere Ausführungsform der vorliegenden Erfindung besteht in der Verwendung der obengenannten wäßrigen Lösungen zur Entmineralisierung von cellulosischem Fasermaterial, wobei als Komplexbildner Aminophosphonsäuren mit wenigstens 6 Phosphonatgruppen einsetzt werden. In gleicher Weise ist es jedoch auch möglich, die Entmineralisierung von zellulosischem Fasermaterial direkt mit den genannten Phosphonsäuren der allgemeinen Formel l und/oder II als Komplexbildner einzusetzen.

Wenn im Sinne der vorliegenden Erfindung davon die Rede ist, Salze der Phosphonsäure der allgemeinen Formel l einzusetzen, so ist darunter zu verstehen, daß vorzugsweise wenigstens ein Wasserstoffatom der Phosphonsäure durch ein Alkalimetall-, Erdalkalimetall-, Ammonium- oder Aminion ersetzt ist. Besonders bevorzugt im Sinne der vorliegenden Erfindung handelt es sich bei den wäßrigen Lösungen um solche der Triethylentetraminhexa(methylenphosphonsäure). Bevorzugt im Sinne der vorliegenden Erfindung ist es möglich, die genannten Phosphonsäuren der allgemeinen Formel l und/oder II auch in Kombination mit weiteren Komplexbildnem einzusetzen. Bei den Gemischen von freien, d. h. nicht neutralisierten Phosphonsäuren der allgemeinen Formel I ist es besonders bevorzugt, Gemische aus Diethylentriaminpenta(methylenphosphonsäure) und Triethylentetraminhexa(methylenphosphonsäure) einzusetzen. Besonders bevorzugt beträgt das Gewichtsverhältnis von Diethylendiaminpentamethylenphosphonsäure zu Triethylentetraminhexa(methylenphosphonsäure) 1 zu 1 bis 5 zu 1.

### Ausführungsbeispiele:

### Beispiel 1:

### Herstellung einer TTHMP mit 32% Gehalt an Wirksubstanz:

In eine Lösung von 1 mol Triethylentetramin (146,2 g), 4 mol Salzsäure 32 Gew.- % (443,8 g) und 6 mol phosphoriger Säure kristallin 99 Gew.-%ig (497,0 g) wurden unter Rückfluß 6 mol Formaldehyd 37 Gew.-% (487,0 g) innerhalb 30 Minuten zugegeben und weitere 3 Stunden unter Rückfluß gehalten. Während des Abkühlens wurde mit Natronlauge 50 Gew.-% (616,2g) bei einer Temperatur zwischen 60 und 80°C auf pH 3 teilneutralisiert. Die Lagerstabilität dieser teilneutralisierten TTHMP betrug bei 25°C oder 3°C mehr als ein Jahr.

Das Endprodukt enthielt 32 Gew.-% TTHMP. Dieser Wert wird üblicherweise auf das eingesetzte Amin bezogen, da technischen Aminopolyphosphonate beginnend mit der ATMP aus Mischungen bestehen, die neben der höchstphosphonomethylierten und namensgebenden Komponente auch geringer phosphonomethylierte Homologe sowie weitere Nebenprodukte enthalten.

Die Elimination der TTHMP betrug nach OECD 302 B 40%. Eine nach gleichem Verfahren hergestellte DTPMP erreicht nur einen Wert von 15%.

Höhere Homologe sind mit dem gleichen Verfahren herstellbar. Als Amine kommen besonders jene in Betracht, die technisch in großen Mengen verfügbar sind, z.B. Tetraethylenpentamin, Pentaethylenhexamin, aber auch Polyethylenimine mit Gewichtsmittelwerten bis 50000.

### Beispiel 2:

### Entmineralisierung von Zellstoffen

Bedingungen: 70°C, 30 min, 1,5 Gew.-% Stoffdichte, pH-Wert mit Schwefelsäure eingestellt. Die Komplexbildner wurden auf jeweils 30 Gew.-% Wirksubstanz, bezogen auf freie Säure, eingestellt. Einsatzmenge jeweils 0,1 Gew.-% bezogen auf ofentrockenen Sulfitzellstoff mit 5 ppm Mangangehalt.

**Tabelle 1:**

| Mangan [ppm] | pH 5 | pH 7 |
|---|---|---|
| EDTA | 0,8 | 0,7 |
| DTPA | 0,8 | 0,8 |
| HEDP | 3,0 | 3,0 |
| MEADP | 5,3 | 2,7 |
| ATMP | 3,7 | 2,4 |
| EDTMP | 2,9 | 3,1 |
| DTPMP | 3,3 | 3,5 |
| TTHMP* | 1,2 | 2,1 |

| | | |
|---|---|---|
| * Erfindungsgemäßes Beispiel | | |
| HEDP: 1-Hydroxiethan-1,1-diphosphonsäure | | |
| MEADP: Monoethanolaminbis(methylenphosphonsäure) | | |

Aus Tabelle 1 ist ersichtlich, daß die Effekte der Aminocarbonsäuren EDTA und DTPA nicht ganz erreichbar sind, jedoch insbesondere bei pH 5 TTHMP wesentlich bessere Ergebnisse als übliche Phosphonsäuren aufweist.

### Beispiel 3:

### Bleiche von Zellstoffen

Bedingungen: 110°C (Thermostattemperatur Hanau Linitest™, 90 min, 10 Gew.-% Stoffdichte, 1,0 Gew.-% NaOH, 0,1 Gew.-% Magnesiumsulfat, 1,5 Gew.-% Wasserstoffperoxid. Die Komplexbildner wurden auf jeweils 30 Gew.-% Wirksubstanz, bezogen auf freie Säure, eingestellt. Einsatzmenge 0,05 Gew.-%, bezogen auf ofentrockenen Kraftzellstoff (430 ppm Ca, 160 ppm Mg, < 1 ppm Mn), Kappazahl 1,9, Weißgrad [%ISO] 84,8.

**Tabelle 2:**

| | Ohne Zusatz | DTPA | M1* | EDTMP | DTPMP | TTHMP*** |
|---|---|---|---|---|---|---|
| Weißgrad [% ISO] | 88,5 | 88,5 | 90,6 | 88,4 | 91,4 | 92,0 |
| Restperoxid %]** | 0,4 | 1,2 | 5,9 | 21,3 | 21,0 | 34,4 |

| | | | | | | |
|---|---|---|---|---|---|---|
| *M1: Mischung 1 gemäß DE 195 28 843 A1; | | | | | | |
| **Restperoxid bezogen auf Einsatzkonzentration; | | | | | | |
| *** erfindungsgemäßes Beispiel | | | | | | |

Aus Tabelle 2 ist ersichtlich, daß die TTHMP im Weißgrad und bei der Stabilisierung von Peroxid bessere Ergebnisse als übliche Phosphonsäuren aufweist.

### Beispiel 4:

### Einsparung von Wasserstoffperoxid

Bedingungen: Mathis-Labomat™, 100°C (Innentemperaturmessung), 90 min, 10 Gew.-% Stoffdichte, 1,0 Gew.-% NaOH, 1,5 Gew.-% Wasserstoffperoxid. Die Komplexbildner wurden auf jeweils 30 Gew.-% Wirksubstanz, bezogen auf freie Säure, eingestellt. Einsatzmenge 0,05 Gew.-% bezogen auf ofentrockenen Kraftzellstoff (430 ppm Ca, 160 ppm Mg, < 1 ppm Mn), Kappazahl 1,9, Weißgrad [%ISO] 84,8.

**Tabelle 3:**

| Versuch | 1 | 2 | 3 | 4 | 5 | 6 |
|---|---|---|---|---|---|---|
| TTHMP | | 0,05 | | 0,05 | | 0,05 |
| Peroxid-[Gew.-%] | 1,5 | 1,3 | 1,5 | 1,3 | 1,5 | 1,3 |
| MgSO₄-[Gew-%] | - | - | 0,05 | 0,05 | 0,10 | 0,10 |
| Weißgrad [% ISO] | 88,2 | 89,4 | 87,4 | 89,6 | 86,2 | 88,3 |

Aus Tabelle 3 geht hervor, daß 0,05 Gew.-% TTHMP, eingesetzt als 30 Gew.-%ige Wirksubstanzlösung, selbst bei der Reduktion von Wasserstoffperoxid um 0,2% bessere Weißgrade als Vergleichsversuche ohne TTHMP ergeben.

### Beispiel 5:

### Bleiche von Baumwolltrikot

Ein nicht vorbehandeltes Baumwolltrikot wurde mit einer Lösung aus 0,2 g/l Bittersalz, 40 ml/l Wasserstoffperoxid 35 Gew.-%, 15 g/l Natronlauge 50 Gew.-%, 5 g/l Felosan JET® und 2 g/l TTHMP-Lösung aus Beispiel 1 foulardiert (90 Gew.-% Flottenaufnahme) und für 20 Stunden bei Raumtemperatur verweilt. Der Weißgrad nach Berger stieg von 15 auf 68, das Restperoxid betrug 27 Gew.-%. Ohne Zusatz von TTHMP betrug der Weißgrad nur 63 und das Restperoxid 2 Gew.-%.

### Beispiel 6:

### Alkalisches Abkochen von Baumwolltrikot

Ein nicht vorbehandeltes Baumwolltrikot wurde mit einer Lösung aus 30 g/l Natronlauge 50 Gew.-%, 2 g/l Cotoblanc® TAA und 4 g/l TTHMP-Lösung aus Beispiel 1 für 30 Minuten bei 98°C und einem Flottenverhältnis von 1:10 behandelt. Calcium reduzierte sich von 530 auf 270 ppm, Magnesium von 220 auf 130 ppm und Eisen von 38 auf 26 ppm. Der Vergleichsversuch ohne Zusatz von TTHMP ergab 480 ppm Calcium, 190 ppm Magnesium und 35 ppm Eisen.

## Patentansprüche

1. Wäßrige Lösung, enthaltend Salze von Phosphonsäuren der allgemeinen Formel I
H₂PO₃CH₂-[N(CH₂PO₃H₂)-CH₂-CH₂]ₙ-N(CH₂-PO₃H₂)₂
mit n = 3, 4 und/oder 5 mit einem Wirkstoffgehalt, bezogen auf freie Phosphonsäure von wenigstens 25 Gew.-%, erhältlich durch partielle Neutralisation wenigstens einer Phosphonsäuregruppe pro Molekül.

2. Wäßrige Lösung, enthaltend Gemische von freien Phosphonsäuren der allgemeinen Formel I und der allgemeinen Formel II
H₂PO₃CH₂-[N(CH₂PO₃H₂)-CH₂-CH₂]ₙ-N(CH₂-PO₃H₂)₂ (I)
H₂PO₃CH₂-[N(CH₂PO₃H₂)-CH₂-CH₂]_{n'}-N(CH₂-PO₃H₂)₂ (II)
mit einem Wirkstoffgehalt, bezogen auf freie Phosphonsäure von wenigsten 25 Gew.-%, mit n und n' = 1, 2, 3, 4 und/oder 5 umfassend wenigstens zwei Phosphonsäuren der Formel I mit n ≠ n' mit einem Wirkstoffgehalt, bezogen auf den Komplexbildneranteil von wenigstens 25 Gew.-%.

3. Wäßrige Lösungen nach Anspruch 1 oder 2, **dadurch gekennzeichnet, daß** n = 3 oder 4 ist.

4. Wäßrige Lösungen nach einem der Ansprüche 1 bis 3 mit einem Wirkstoffgehalt von wenigstens 30 Gew.-%, insbesondere 40 Gew.-%.

5. Wäßrige Lösung nach Anspruch 1, **dadurch gekennzeichnet, daß** wenigstens 1 Wasserstoffatom der Phosphonsäure durch ein Alkalimetall-, Erdalkalimetall-, Ammonium- oder Aminion ersetzt ist.

6. Wäßrige Lösung nach Anspruch 1, **dadurch gekennzeichnet, daß** die Phosphonsäure der allgemeinen Formel l Triethylentetraminhexa(methylenphosphonsäure) ist.

7. Wäßrige Lösung nach Anspruch 1 oder 2, **dadurch gekennzeichnet, daß** die Phosphonsäuren der allgemeinen Formel l und/oder II in Kombination mit weiteren Komplexbildnern vorliegen.

8. Wäßrige Lösung nach Anspruch 2, **dadurch gekennzeichnet, daß** das Gemisch Diethylentriaminpenta(methylenphosphonsäure) und Triethylentetraminhexa(methylenphosphonsäure) umfaßt.

9. Wäßrige Lösung nach Anspruch 8, **dadurch gekennzeichnet, daß** das Gewichtsverhältnis von Diethylentriaminpenta(methylenphosphonsäure) zu Triethylentetraminhexa(methylenphosphonsäure) im Bereich von 1:1 und 5:1 liegt.

10. Verwendung von wäßrigen Lösungen nach einem der Ansprüche 1 bis 9 zur Peroxidbleiche von Kraftzellstoffen sowie nativen Fasermaterialien in der Textilbleiche, wobei als Stabilisator Aminophosponsäuren mit mindestens 6 Phosphonatgruppen eingesetzt werden.

11. Verwendung nach Anspruch 10, **dadurch gekennzeichnet, daß** man den Komplexbildner, berechnet auf den Gehalt an freien Phosphonsäuren, in einer Menge von 0,002 bis 0,20 Gew.-%, insbesondere in einer Menge von 0,005 bis 0,05 Gew.-%, bezogen auf die trockene Faserstoffmenge einsetzt.

12. Vewendung nach Anspruch 10, **dadurch gekennzeichnet, daß** man die Peroxidverbindung Wasserstoffperoxid in einer Menge von 0,1 bis 15 Gew.-%, insbesondere von 0,2 bis 5 Gew.-%, bezogen auf die trockene Faserstoffmenge, einsetzt.

13. Verwendung nach Anspruch 10, **dadurch gekennzeichnet, daß** man die Bleiche bei einem pH-Wert im Bereich von 7 bis 14, insbesondere 9 bis 13 durchführt.

14. Verwendung nach Anspruch 10, **dadurch gekennzeichnet, daß** man die Bleiche bei einer Temperatur im Bereich von 20 bis 140°C, insbesondere im Bereich von 70 bis 120°C durchführt.

15. Verwendung nach Anspruch 10, **dadurch gekennzeichnet, daß** man dem Faserstoff in Suspension ein Magnesiumsalz zusetzt, das die Menge an Magnesiumionen um bis zu 0,5 Gew.-%, insbesondere um 0,01 bis 0,2 Gew.-% erhöht.

16. Verwendung nach Anspruch 10, **dadurch gekennzeichnet, daß** man in Gegenwart von Peroxidaktivatoren bleicht.

17. Verwendung von wäßrigen Lösungen nach einem der Ansprüche 1 bis 9 zur Entmineralisierung von cellulosischem Fasermaterial, wobei man als Komplexbildner Aminophosponsäuren mit wenigstens 6 Phosphonatgruppen einsetzt.

18. Verwendung von wäßrigen Lösungen nach einem der Ansprüche 1 bis 9 zur Entmineralisierung von cellulosischem Fasermaterial, wobei man als Komplexbildner Phosphonsäuren gemäß der allgemeinen Formeln l und/oder II einsetzt.

## Claims

1. An aqueous solution containing salts of phosphonic acids of the general formula I
H₂PO₃CH₂-[N(CH₂PO₃H₂)-CH₂-CH₂]ₙ-N(CH₂-PO₃H₂)₂
with n = 3, 4 and/or 5 having an active substance content, based on free phosphonic acid, of at least 25 % by weight, obtainable by a partial neutralization of at least one phosphonic acid group per molecule.

2. An aqueous solution containing mixtures of free phosphonic acids of the general formula I and the general formula II
H₂PO₃CH₂-[N(CH₂PO₃H₂)-CH₂-CH₂]ₙ-N(CH₂-PO₃H₂)₂ (I)
H₂PO₃CH₂-[N(CH₂PO₃H₂)-CH₂-CH₂]_{n'}-N(CH₂-PO₃H₂)₂ (II)
having an active substance content, based on free phosphonic acid, of at least 25 % by weight, with n and n' = 1, 2, 3, 4 and/or 5, containing at least two phosphonic acids with the formula I with n ≠ n', having an active substance content, based on the complexing agent content, of at least 25 % by weight.

3. The aqueous solutions according to claims 1 or 2, **characterized in that** n = 3 or 4.

4. The aqueous solutions according to any one of claims 1 to 3 having an active substance content of at least 30 % by weight, in particular 40 % by weight.

5. The aqueous solution according to claim 1, **characterized in that** at least 1 hydrogen atom of the phosphonic acid is substituted by an alkali metal, alkaline earth metal, ammonium or amine ion.

6. The aqueous solution according to claim 1, **characterized in that** the phosphonic acid of the general formula I is triethylenetetraminehexa-(methylenephosphonic acid).

7. The aqueous solution according to claims 1 or 2, **characterized in that** the phosphonic acids of the general formulas I and/or II exist in combination with additional complexing agents.

8. The aqueous solution according to claim 2, **characterized in that** the mixture comprises diethylenetriaminepenta(methylenephosphonic acid) and triethylenetetraminehexa(methylenephosphonic acid).

9. The aqueous solution according to claim 8, **characterized in that** the weight ratio of diethylenetriaminepenta(methylenephosphonic acid) to triethylenetetraminehexa(methylenephosphonic acid) ranges from 1:1 to 5:1.

10. Use of aqueous solutions according to any one of claims 1 to 9 in the peroxide bleaching of kraft pulps and native fibrous materials in the textile bleaching, wherein aminophosphonic acids having at least 6 phosponate groups are used as a stabiliser.

11. The use according to claim 10, **characterized in that** the complexing agent, calculated on the basis of free phosphonic acids, is used in an amount of 0.002 to 0.20 % by weight, in particular in an amount from 0.005 to 0.05 % by weight, based on the amount of dry fibrous substance.

12. The use according to claim 10, **characterized in that** the peroxide compound hydrogen peroxide is used in an amount from 0.1 to 15 % by weight, in particular from 0.2 to 5 % by weight, based on the amount of dry fibrous substance.

13. The use according to claim 10, **characterized in that** the bleaching is performed at a pH ranging from 7 to 14, in particular from 9 to 13.

14. The use according to claim 10, **characterized in that** the bleaching is performed at a temperature ranging from 20 to 140 °C, in particular in the range from 70 to 120 °C.

15. The use according to claim 10, **characterized in that** a magnesium salt increasing the amount of magnesium ions by up to 0.5 % by weight, in particular by 0.01 to 0.2 % by weight, is added to the fibrous material in suspension.

16. The use according to claim 10, **characterized in that** bleaching is performed in the presence of peroxide activators.

17. The use of aqueous solutions according to any one of claims 1 to 9 in the demineralization of cellulosic fibrous material, wherein aminophosphonic acids having at least 6 phosphonate groups are used as complexing agent.

18. The use of aqueous solutions according to any one of claims 1 to 9 in the demineralization of cellulosic fibrous material, wherein phosphonic acids according to the general formulas I and/or II are used as complexing agent.

## Revendications

1. Solution aqueuse contenant des sels d'acides phosphoniques de formule générale I
H₂PO₃CH₂-[N(CH₂PO₃H₂)-CH₂-CH₂]ₙ-N(CH₂-PO₃H₂)₂
avec n = 3, 4 et/ou 5, avec une teneur en matière active, rapportée à l'acide phosphonique libre, d'au moins 25 % en poids, pouvant être obtenus par neutralisation partielle d'au moins un groupe acide phosphonique par molécule.

2. Solution aqueuse contenant des mélanges d'acides phosphoniques libres de formule générale I et de formule générale II
H₂PO₃CH₂-[N(CH₂PO₃H₂)-CH₂-CH₂]ₙ-N(CH₂-PO₃H₂)₂ (I)
H₂PO₃CH₂-[N(CH₂PO₃H₂)-CH₂-CH₂]ₙ'-N(CH₂-PO₃H₂)₂ (II)
avec une teneur en matière active, rapportée à l'acide phosphonique libre, d'au moins 25 % en poids, avec n et n' = 1, 2, 3, 4 et/ou 5, contenant au moins deux acides phosphoniques de formule I avec n ≠ n', avec une teneur en matière active, rapportée à la quantité de complexant, d'au moins 25 % en poids.

3. Solutions aqueuses selon la revendication 1 ou 2, **caractérisées en ce que** n = 3 ou 4.

4. Solutions aqueuses selon l'une des revendications 1 à 3, avec une teneur en matière active d'au moins 30 % en poids, en particulier 40 % en poids.

5. Solution aqueuse selon la revendication 1, **caractérisée en ce qu'**au moins 1 atome d'hydrogène de l'acide phosphonique est remplacé par un ion d'un métal alcalin, d'un métal alcalino-terreux, ammonium ou d'amine.

6. Solution aqueuse selon la revendication 1, **caractérisée en ce que** l'acide phosphonique de formule générale I est l'acide triéthylènetétraminehexa(méthylènephosphonique).

7. Solution aqueuse selon la revendication 1 ou 2, **caractérisée en ce que** les acides phosphoniques de formules générale I et/ou II se présentent en combinaison avec d'autres complexants.

8. Solution aqueuse selon la revendication 2, **caractérisée en ce que** le mélange comprend de l'acide diéthylènetriaminepenta(méthylènephosphonique) et de l'acide triéthylènetétraminehexa(méthylènephosphonique).

9. Solution aqueuse selon la revendication 8, **caractérisée en ce que** le rapport de mélange de l'acide diéthylènetriaminepenta(méthylènephosphonique) à l'acide triéthylènetétraminehexa(méthylènephosphonique) est compris dans la plage de 1 : 1 à 5 : 1.

10. Utilisation de solutions aqueuses selon l'une des revendications 1 à 9 pour le blanchiment au peroxyde de pâte kraft et de matières fibreuses natives dans le blanchiment des textiles, auquel cas on utilise en tant que stabilisant des acides aminophosphoniques ayant au moins 6 groupes phosphonates.

11. Utilisation selon la revendication 10, **caractérisée en ce qu'**on utilise le complexant en une quantité, exprimée par la teneur en acides phosphoniques libres, de 0,002 à 0,20 % en poids, en particulier de. 0,005 à 0,05 % en poids, par rapport à la quantité de matière fibreuse sèche.

12. Utilisation selon la revendication 10, **caractérisée en ce qu'**on utilise le composé peroxydé peroxyde d'hydrogène en une quantité de 0,1 à 15 % en poids, en particulier de 0,2 à 5 % en poids, par rapport à la quantité de matière fibreuse sèche.

13. Utilisation selon la revendication 10, **caractérisée en ce qu'**on met en oeuvre le blanchiment à un pH compris dans la plage de 7 à 14 et en particulier de 7 à 13.

14. Utilisation selon la revendication 10, **caractérisée en ce qu'**on met en oeuvre le blanchiment à une température comprise dans la plage de 20 à 140°C et en particulier dans la plage de 70 à 120°C.

15. Utilisation selon la revendication 10, **caractérisée en ce qu'**on ajoute à la matière fibreuse en suspension un sel de magnésium qui augmente la quantité des ions magnésium de jusqu'à 0,5 % en poids, en particulier de 0,01 à 0,2 % en poids.

16. Utilisation selon la revendication 10, **caractérisée en ce qu'**on procède au blanchiment en présence d'activateurs de peroxyde.

17. Utilisation de solutions aqueuses selon l'une des revendications 1 à 9 pour déminéraliser une matière fibreuse cellulosique, où on utilise en tant que complexant des acides aminophosphoniques ayant au moins 6 groupes phosphonates.

18. Utilisation de solutions aqueuses selon l'une des revendications 1 à 9 pour déminéraliser une matière fibreuse cellulosique, où on utilise en tant que complexant des acides phosphoniques selon les formules générales I et/ou II.
